# FASCICULE DE BREVET EUROPEEN

(11) **EP 4 442 234 B1**
(45) Date de publication et mention de la délivrance du brevet: **26.11.2025**
(21) Numéro de dépôt: 24159526.3
(22) Date de dépôt: 23.02.2024
(51) Int. Cl.: A61G 5/10, A47C 7/68, A61G 5/12

(54) **SYSTEME D'ACCOUDOIR**
ARMLEHNENSYSTEM
ARMREST SYSTEM

(30) Priorité: 03.04.2023 FR 2303267
(43) Date de publication de la demande: 09.10.2024
(73) Titulaire: Acime Frame, 59800 Lille (FR)
(72) Inventeur: DUBLY, Hervé, 7700 Mouscron (BE); LECUYER, Julien, 62250 Ferques (FR); DESCHARLES, Brieuc, 62152 Neufchatel Hardelot (FR)
(74) Mandataire: Cabinet Beau de Loménie

(56) Documents cités:
- EP-A1- 2 805 643
- US-A1- 2003 227 208
- US-B1- 8 662 581

## Description

### Domaine Technique

La présente invention concerne le domaine technique des fauteuils, notamment les fauteuils médicaux, et plus précisément le domaine technique des accoudoirs pour de tels fauteuils. Les fauteuils sont traditionnellement équipés d'un ou deux accoudoirs. Les accoudoirs comprennent généralement un montant s'étendant verticalement et un élément d'appui s'étendant transversalement au montant et sur lequel l'utilisateur peut appuyer son coude.

### Technique antérieure

Un utilisateur peut être amené à rester assis sur un fauteuil pendant une durée importante. En particulier, dans le cadre d'une hospitalisation, le patient est amené à occuper le fauteuil durant de nombreuses heures. Pour le confort de l'utilisateur, il est alors nécessaire de pouvoir disposer des objets qui lui sont utiles à portée de main. Par objets utiles on entend par exemple un téléphone portable, une télécommande, des médicaments ou tout autre objet d'utilité courante. Il peut en outre être particulièrement important de pouvoir positionner à proximité de l'utilisateur des dispositifs médicaux tels que des poches de perfusion ou encore des outils de communication tels que des systèmes d'appel d'urgence.

Il est connu de monter des plateaux sur les éléments d'appui des accoudoirs des fauteuils. Ces plateaux peuvent notamment être montés pivotant aux éléments d'appui entre une position d'utilisation dans laquelle le plateau s'étend horizontalement devant l'utilisateur assis, et une position de rangement dans laquelle le plateau s'étend verticalement, sur le côté du fauteuil. Un inconvénient de ces plateaux selon l'art antérieur est qu'ils compromettent l'utilisation de l'accoudoir auquel ils sont montés, le plateau empêchant l'utilisateur d'appuyer correctement son coude sur l'élément d'appui. En outre, dans la position d'utilisation, ces plateaux sont particulièrement encombrants et risquent de gêner l'utilisateur dans ses mouvements. Ces plateaux nuisent donc au confort de l'utilisateur.

De plus, ces plateaux pivotants doivent être amenés en position de rangement pour permettre à l'utilisateur de sortir du fauteuil. Ces plateaux pivotants ne permettent donc pas à l'utilisateur de laisser ses objets en place lorsqu'il quitte le fauteuil, ce qui est particulièrement contraignant.

Enfin, ces plateaux confèrent une surface de support pouvant s'avérer insuffisante.

US 2003/227208 A1 décrit un système d'accoudoir comprenant un plateau.

### Exposé de l'invention

Un but de la présente invention est de proposer un système d'accoudoir remédiant aux inconvénients précités.

Pour ce faire, l'invention porte sur un système d'accoudoir pour un fauteuil, ledit système comprenant :
- un accoudoir ayant un montant s'étendant selon une direction longitudinale sensiblement verticale et un élément d'appui s'étendant transversalement audit montant et sur lequel un utilisateur peut appuyer son coude ; et
- un plateau comprenant une ouverture traversant le plateau et définissant un logement configuré pour recevoir ledit montant de l'accoudoir pour le montage dudit plateau audit montant, ledit plateau étant bloqué transversalement audit montant par coopération de forme entre ledit logement et ledit montant.

Le système d'accoudoir selon l'invention est particulièrement adapté pour équiper des fauteuils médicaux. L'accoudoir comprend, de préférence est constitué, dudit montant et dudit élément d'appui.

La direction longitudinale du montant peut être verticale ou légèrement inclinée par rapport à la verticale.

De manière non limitative, le montant peut être constitué d'une seule pièce ou, alternativement, de plusieurs pièces coopérant les unes avec les autres.

Le montant coopère avec le l'élément d'appui. Le montant est configuré pour supporter ledit élément d'appui. Le montant présente avantageusement une première partie d'extrémité configurée pour être fixée au châssis d'un fauteuil et une deuxième partie d'extrémité, opposée à la première partie d'extrémité et configurée pour coopérer avec ledit élément d'appui. Ladite deuxième partie d'extrémité du montant est avantageusement fixée audit élément d'appui.

De préférence, ledit montant comprend au moins une tige. Ladite tige est avantageusement en matériau métallique.

L'élément d'appui s'étend avantageusement sensiblement horizontalement. L'élément d'appui s'étend avantageusement selon un axe longitudinal qui est transversal à la direction longitudinale du montant. L'élément d'appui comprend avantageusement une armature entourée d'une couche de confort rembourrée. L'élément d'appui présente avantageusement une longueur comprise entre 20 et 50 centimètres. L'élément d'appui présente avantageusement une largeur comprise entre 3 et 10 centimètres. La largeur dudit élément d'appui est suffisante pour permettre à l'utilisateur d'y poser son coude.

L'accoudoir est avantageusement configuré pour permettre le réglage en hauteur de l'élément d'appui.

Le plateau est avantageusement plat. Le plateau présente avantageusement la forme d'une plaque. Le plateau est de préférence rigide.

Ladite ouverture traverse le plateau. Aussi, lorsque le plateau est monté audit montant de l'accoudoir, le montant s'étend à travers ledit plateau. Ladite ouverture est avantageusement ménagée directement dans le plateau. Le montant présente avantageusement une portion de montage configurée pour s'étendre au sein du logement du plateau lorsque ledit plateau est monté au montant, ladite portion de montage étant en coopération de forme avec ledit logement. L'ouverture est avantageusement formée à proximité d'un bord du plateau. Le plateau présente avantageusement une portion de support s'étendant transversalement par rapport à la direction longitudinale du montant lorsque le plateau est monté audit montant.

Par coopération de forme, on entend que le logement, formé par l'ouverture du plateau, et le montant de l'accoudoir ont des formes particulières correspondantes conformées pour coopérer entre elles. Lorsque le plateau est monté audit montant de l'accoudoir, ledit montant est au moins en partie en contact avec une bordure intérieure dudit logement.

Compte-tenu de cette coopération de forme, en chacun des points de contact entre le montant et la bordure intérieure du logement, le montant constitue une butée bloquant la translation du plateau dans un plan transversal à la direction longitudinale du montant, ainsi que l'inclinaison et le basculement du plateau par rapport à ce plan.

Autrement dit, par coopération de forme, le montant bloque le déplacement du plateau transversalement à la direction longitudinale du montant, ainsi que l'inclinaison et le basculement du plateau par rapport audit plan transversal à la direction longitudinale du montant.

Selon l'invention, par cette coopération de forme, le plateau est donc maintenu dans un plan transversal à la direction longitudinale du montant. Il est donc possible de poser des objets sur ledit plateau sans craindre qu'ils ne glissent et tombent du plateau. La coopération de forme entre le montant et le logement du plateau permet de maintenir le plateau dans un plan sensiblement horizontal ou légèrement incliné par rapport à l'horizontale.

De préférence, le plateau est bloqué perpendiculairement au montant par coopération de forme entre le logement du plateau et ledit montant. De préférence, le plateau s'étend dans un plan perpendiculaire au montant lorsqu'il est monté audit montant.

Le plateau du système d'accoudoir selon l'invention confère une surface de support supplémentaire où l'utilisateur peut poser des objets, augmentant ainsi la capacité de support du fauteuil. Ce plateau permet en outre l'installation de dispositifs supplémentaires, notamment des dispositifs médicaux. Le plateau peut notamment servir de support pour une tige porte-sérum ou pour un système d'appel d'urgence.

Lorsqu'il est monté au montant de l'accoudoir, le plateau s'étend sur le côté du fauteuil. Il présente un encombrement réduit et n'empêche pas l'utilisateur d'appuyer son coude sur l'élément d'appui. L'utilisateur n'est donc pas gêné par ledit plateau et son confort est donc amélioré. En outre, il n'est pas nécessaire d'amener le plateau dans une position de rangement lorsque l'utilisateur souhaite quitter le siège. Le plateau est donc maintenu transversalement au montant, quand bien même l'utilisateur souhaite sortir du siège, de sorte qu'il peut laisser les objets posés sur ledit plateau.

En outre, un avantage de cette coopération de forme entre le montant et le logement du plateau est qu'il n'est pas nécessaire d'utiliser une pièce de blocage supplémentaire, d'élément de fixation, ni d'outil spécifique pour monter le plateau au montant et le bloquer transversalement à la direction longitudinale du montant. Ceci permet donc de réduire les coûts de fabrication du système d'accoudoir et facilite le montage du plateau à l'accoudoir. En outre, le nettoyage du système d'accoudoir est facilité dans la mesure où il comporte un nombre de pièces réduit.

De préférence, par coopération de forme, le plateau est également bloqué en rotation par rapport au montant autour de ladite direction longitudinale. De préférence, la coopération de forme entre ledit montant et le logement du plateau autorise la translation du plateau par rapport au montant selon ladite direction longitudinale du montant.

De préférence, la forme dudit logement du plateau est similaire à la forme de la section transversale du montant, considérée dans un plan perpendiculaire à ladite direction longitudinale du montant. De préférence, les dimensions dudit logement sont légèrement supérieures aux dimensions de ladite section transversale du montant considérée dans le plan perpendiculaire à ladite direction longitudinale du montant.

De préférence, le plateau est configuré pour être monté audit montant de l'accoudoir de manière amovible.

Avantageusement, ledit montant de l'accoudoir comprend une base de montage et une tige mobile montée coulissante par rapport à ladite base de montage selon ladite direction longitudinale, ledit plateau étant monté à ladite base de montage. Un intérêt est de permettre le réglage en hauteur de l'élément d'appui en ajustant la position relative de la tige mobile par rapport à la base de montage. On comprend que le plateau est monté à la partie fixe du montant constituée par la base de montage.

Astucieusement, la base de montage permet donc le montage de manière coulissante de la tige mobile pour l'ajustement de la hauteur de l'élément d'appui, mais également le montage du plateau à l'accoudoir.

La base de montage et ladite tige mobile s'étendent selon ladite direction longitudinale du montant. La base de montage présente avantageusement une section transversale, considérée perpendiculairement à la direction longitudinale du montant, supérieure à la section transversale de la tige mobile. La base de montage est avantageusement configurée pour recevoir la tige mobile.

Le logement du plateau est alors en coopération de forme avec la base de montage du montant de l'accoudoir. Le logement formé par l'ouverture du plateau et la base de montage du montant de l'accoudoir ont des formes particulières correspondantes conformées pour coopérer entre elles afin de bloquer le plateau transversalement à la direction longitudinale du montant.

Lorsqu'il est monté à la base de montage, le plateau s'étend transversalement à ladite base de montage.

De préférence, la base de montage est configurée pour être fixée au châssis du fauteuil. De préférence, la tige mobile présente une première portion d'extrémité montée coulissante à l'intérieur de la base de montage et une deuxième portion d'extrémité à laquelle est fixé l'élément d'appui de l'accoudoir.

Avantageusement, la section transversale de la base de montage, considérée dans un plan perpendiculaire à la direction longitudinale du montant, correspond à la forme du logement du plateau considérée dans ledit plan. Un intérêt est de bloquer d'autant plus efficacement ledit plateau transversalement à ladite direction longitudinale du montant. Un intérêt est d'empêcher tout basculement ou toute inclinaison du plateau par rapport à un plan transversal au montant dans lequel il s'étend.

Autrement dit, la base de montage présente une section, considérée dans ledit plan perpendiculaire à la direction longitudinale du montant, dont la forme est sensiblement identique à la forme du logement considéré dans ce plan.

De manière avantageuse, ladite base de montage présente une face arrière s'étendant parallèlement à ladite direction longitudinale et ledit plateau présente au moins une portion arrière venant en contact avec ladite face arrière de la base de montage. La coopération entre ladite portion arrière et la face arrière de la base de montage permet d'éviter le pivotement du plateau autour d'un axe formé par l'intersection entre ladite face arrière de la base de montage et un plan transversal à la direction longitudinale du montant. Un intérêt est donc d'éviter le basculement vers l'avant du plateau.

Le plateau présente avantageusement une portion avant. La portion avant présente avantageusement des dimensions supérieures aux dimensions de la portion arrière.

Ladite face arrière de la base de montage est avantageusement plane.

Préférentiellement, ladite portion arrière du plateau comprend une première aile et une deuxième aile, ladite première aile venant en contact avec un premier bord latéral de ladite face arrière de la base de montage tandis que la deuxième aile vient en contact avec un second bord latéral de la face arrière de la base de montage, lesdites première et deuxième ailes étant distantes l'une de l'autre. Le plateau n'entoure donc pas complétement le montant. Un intérêt est de réduire le poids du plateau. En outre, compte-tenu de la distance entre les première et deuxième ailes, il est possible de démonter le plateau par rapport au montant en faisant passer ledit montant, de préférence la tige mobile, dans l'espace séparant la première aile et la deuxième aile. Le plateau peut donc être démonté.

L'espace formé entre les première et deuxième ailes définit une entaille dans le plateau débouchant dans ladite ouverture. Autrement dit, lesdites première et deuxième ailes sont séparées par ladite entaille.

De manière avantageuse, ladite tige mobile présente au moins une largeur, la distance entre les première et deuxième ailes étant supérieure à ladite largeur. On entend par distance entre les première et deuxième ailes la plus petite distance les séparant. La largeur du montant est considérée perpendiculairement à la direction longitudinale du montant. Le plateau peut donc être démonté par rapport au montant en extrayant la tige mobile du logement via l'espace entre les deux ailes, de préférence après avoir au préalable déplacé le plateau en translation selon la direction longitudinale du montant, afin de l'amener en regard de la tige mobile.

De préférence, la distance entre les première et deuxième ailes est supérieure à la plus grande largeur de la tige mobile.

De préférence, ladite base de montage présente une face avant courbe s'étendant selon ladite direction longitudinale, et le logement du plateau comprend une portion de bordure intérieure courbe coopérant avec ladite face avant de la base de montage. Un intérêt est de bloquer d'autant plus efficacement ledit plateau transversalement à la direction longitudinale du montant. La courbure de ladite portion de bordure intérieure courbe suit avantageusement la courbure de ladite face avant de la base de montage. Ceci permet d'éviter un basculement du plateau vers l'arrière.

Selon un aspect avantageux, ladite base de montage comprend une portion de crémaillère comprenant une alternance de crans et de creux, et ladite tige mobile comprend au moins un organe de blocage configuré pour s'engager avec les creux de la portion de crémaillère pour bloquer le coulissement de ladite tige mobile par rapport à ladite base de montage. Un intérêt est de pouvoir ajuster la hauteur de l'élément d'appui en déplaçant la tige mobile par rapport à la base de montage, de manière à engager l'élément de blocage avec l'un ou l'autre des creux de la portion de crémaillère. A chacun des creux de la portion de crémaillère est associée une position axiale de la tige mobile, considérée selon la direction longitudinale du montant, par rapport à la base de montage. L'organe de blocage coopère avantageusement avec un organe de rappel élastique configuré pour maintenir l'organe de blocage engagé dans l'un des creux de la portion de crémaillère.

De préférence, lesdits crans de la portion crémaillère présentent au moins une surface inclinée, l'organe de blocage étant configuré pour glisser sur ladite surface inclinée lorsqu'il est déplacé selon ladite direction longitudinale du montant. Un intérêt est de permettre de faire passer l'organe de blocage d'un creux à l'autre, et donc le blocage en différentes positions de la tige mobile par rapport à la base de montage, en déplaçant la tige mobile selon la direction longitudinale.

Préférentiellement, ledit logement présente une forme oblongue tronquée longitudinalement. Autrement dit, le logement présente une forme oblongue ayant une découpe parallèle à une direction longitudinale de cette forme oblongue. De préférence, la découpe est formée sensiblement aux deux-tiers de la largeur de cette forme oblongue. De préférence, la base de montage du montant présente une section, considérée dans un plan perpendiculaire à la direction longitudinale du montant, qui présente également une forme oblongue tronquée longitudinalement.

De préférence, ledit plateau est monté coulissant par rapport audit montant de l'accoudoir, selon ladite direction longitudinale. Un intérêt est de permettre le démontage du plateau par rapport au montant, par exemple en l'amenant en regard de la tige mobile.

De manière avantageuse, le montant de l'accoudoir comprend au moins un élément de butée transversal sur lequel le plateau est configuré pour venir en appui, afin de limiter le coulissement, vers le bas, du plateau par rapport audit montant selon ladite direction longitudinale. Un intérêt est de maintenir le plateau à une hauteur choisie. De préférence, ledit au moins un élément de butée transversal est positionné de manière à maintenir le plateau sensiblement à la hauteur de l'assise du fauteuil. Le plateau vient en appui sur ledit élément de butée et est maintenu à la hauteur correspondante par ledit élément de butée qui le supporte.

L'élément de butée transversal présente avantageusement la forme d'un ergot. De préférence, la base de montage comprend l'élément de butée transversal. L'élément de butée fait de préférence saillie transversalement depuis ladite base de montage, encore de préférence depuis la face arrière de la base de montage.

De préférence, la base de montage et l'élément de butée transversal forment une seule et même pièce.

De préférence, le montant comprend un premier élément de butée transversal et un deuxième élément de butée transversal, la première aile du plateau étant configurée pour venir en appui sur le premier élément de butée transversal tandis que la deuxième aile du plateau est configurée pour venir en appui sur le deuxième élément de butée transversal.

De préférence, la base de montage comprend un premier élément de butée transversal faisant saillie depuis un premier bord latéral de la face arrière de la base de montage ainsi qu'un deuxième élément de butée transversal faisant saillie depuis un second bord latéral de la face arrière de la base de montage.

Préférentiellement, ledit plateau est configuré pour être monté au montant de manière amovible. Un intérêt est de pouvoir démonter le plateau en vue de le stocker lorsqu'il n'est pas utilisé. De préférence, le plateau peut être démonté sans outil.

De préférence, le plateau est configuré pour être monté à la base de montage de manière amovible.

Avantageusement, le système d'accoudoir comprend en outre une tige porte-sérum montée audit plateau. Une telle tige porte-sérum est configurée pour porter une poche, par exemple une poche de perfusion. Un intérêt est d'utiliser également le plateau comme support pour une telle tige porte-sérum et permettre ainsi de maintenir une poche à proximité de l'utilisateur sans qu'il ne soit nécessaire d'utiliser une tige porte-sérum autoportée distincte du fauteuil.

Préférentiellement, le système d'accoudoir comprenant en outre un système de communication muni d'au moins un élément choisi parmi un bouton d'appel d'urgence, un microphone, une caméra, et un haut-parleur.

L'invention porte par ailleurs sur un fauteuil, par exemple un fauteuil médical, comprenant au moins un système d'accoudoir tel que décrit précédemment.

### Brève description des dessins

L'invention sera mieux comprise à la lecture de la description qui suit de modes de réalisation de l'invention donnés à titre d'exemples non limitatifs, en référence aux dessins annexés, sur lesquels :
[Fig. 1]la figure 1 est une vue en perspective d'un premier mode de réalisation d'un système d'accoudoir selon l'invention ;
[Fig. 2]la figure 2 illustre le système d'accoudoir de la figure 1, le plateau ayant été démonté ;
[Fig. 3]la figure 3 est une vue en coupe, de dessus, du système d'accoudoir de la figure 1, le plateau étant monté au montant ;
[Fig. 4]la figure 4 est une vue en coupe, de dessus, du système d'accoudoir de la figure 1, le plateau étant démonté;
[Fig. 5]la figure 5 est une vue en coupe de la base de montage du système d'accoudoir de la figure 1 ;
[Fig. 6]la figure 6 est une vue en perspective du plateau monté à la base de montage du système d'accoudoir de la figure 1 ;
[Fig. 7]la figure 7 est une vue de côté du système d'accoudoir de la figure 1, le plateau étant monté à la base de montage;
[Fig. 8]la figure 8 est une vue de côté du système d'accoudoir de la figure 1, lors du démontage du plateau;
[Fig. 9]la figure 9 montre un fauteuil selon l'invention, comprenant deux systèmes d'accoudoir selon la figure 1 ; et
[Fig. 10]la figure 10 illustre un deuxième mode de réalisation d'un système d'accoudoir selon l'invention.

### Description des modes de réalisation

L'invention porte sur un système d'accoudoir pour un fauteuil ainsi que sur un fauteuil, notamment un fauteuil médical, comprenant un tel système d'accoudoir.

La figure **1** est une vue en perspective d'un premier mode de réalisation d'un système d'accoudoir **10** selon l'invention. Sur cette figure **1****,** on constate que le système d'accoudoir comprend un accoudoir **12.** L'accoudoir **12** comprend un élément d'appui **14** sur lequel un utilisateur peut poser et appuyer son coude. L'accoudoir **12** comprend en outre un montant **20** s'étendant selon une direction longitudinale **L** qui est dans cet exemple non limitatif sensiblement verticale. L'élément d'appui **14** est fixé audit montant et s'étend transversalement au montant et à la direction longitudinale **L.** L'élément d'appui **14** s'étend sensiblement horizontalement. L'élément d'appui comprend une armature et une couche de confort entourant l'armature.

Le montant **20** comprend une tige mobile **22** et une base de montage **24.** La tige mobile **22** est montée coulissante par rapport à ladite base de montage **24** selon ladite direction longitudinale **L.** La base de montage **24** est configurée pour être fixée au châssis d'un fauteuil par l'intermédiaire une pièce de fixation **26.** La base de montage **24** forme une première partie d'extrémité du montant.

La tige mobile **22** présente une première portion d'extrémité **22a** montée coulissante à l'intérieure de la base de montage **24.** La base de montage présente une cavité **28** à l'intérieur de laquelle s'étend la première portion d'extrémité **22a** de la tige mobile **22.** La tige mobile **22** présente en outre une deuxième portion d'extrémité **22b,** opposée à la première portion d'extrémité **22a,** et formant une deuxième partie d'extrémité pour le montant. L'élément d'appui **14** est fixé à cette deuxième portion d'extrémité **22b** de la tige mobile **22.**

Tel qu'illustré en figure **3****,** la base de montage **24** présente une face avant **30** courbe, s'étendant parallèlement à la direction longitudinale **L** du montant **20,** et une face arrière **32** plane, visible en figure **6****,** s'étendant également parallèlement à la direction longitudinale **L.**

Les figures **3** et **4** sont des vues en coupe du montant **20** et du plateau **40** considérées dans un plan **P** perpendiculaire à la direction longitudinale **L** du montant **20.** Sur ces figures, on constate que la base de montage **24** présente une section, considérée dans le plan **P,** ayant une forme oblongue tronquée longitudinalement, c'est-à-dire présentant une découpe parallèle à une direction longitudinale **I1** de cette forme oblongue. Cette troncature ou découpe définit la face arrière **32** de la base de montage **24.**

La figure **5** est une vue en coupe du montant **20** selon un plan vertical. Sur cette figure **5****,** on constate que la base de montage **24** présente une portion de crémaillère **34** formée à l'intérieur de la cavité **28.** Cette portion de crémaillère **34** comprend une alternance de crans **35** et de creux **36.** Par ailleurs, la tige mobile **22** comprend un organe de blocage **38.** L'organe de blocage **38** comprend une tige axiale **33** s'étendant à l'intérieur de la tige mobile **22** et un doigt **39** fixé à la dite tige axiale **33.** Le doigt s'étend à travers un orifice formé dans une paroi latérale de la tige mobile. Le doigt s'étend transversalement par rapport à la tige mobile **22** et à la direction longitudinale **L** du montant **20.** Le doigt **39** est configuré pour s'engager alternativement avec les creux **36** de la portion de crémaillère **34** pour bloquer le coulissement de ladite tige mobile **22** par rapport à ladite base de montage **24.** Un intérêt est de permettre de régler la hauteur de l'élément d'appui **14.**

L'organe de blocage **38** coopère en outre avec un organe de rappel élastique **37** disposé dans la cavité **28** de la base de montage **24.** Cet organe de rappel élastique **37** présente la forme d'une lame ressort. L'organe de rappel élastique **37** est configuré pour exercer un effort de rappel sur l'organe de blocage **38** qui tend à maintenir le doigt **39** engagé dans un creux **36** de la portion de crémaillère **34** pour le blocage de la position de la tige mobile **22** par rapport à la base de montage **24.**

Les crans **35** de la portion de crémaillère **34** comprennent chacun une surface inclinée **35a** sur laquelle glisse le doigt **39** de l'organe de blocage **38** lorsque la tige mobile **22** est déplacé selon la direction longitudinale **L,** vers le haut, jusqu'à amener ledit doigt 39 dans le creux suivant. Autrement dit, à chacun des creux **36** est associée une position axiale, considérée selon la direction longitudinale **L,** de la tige mobile **22** par rapport à la base de montage **24.**

Selon l'invention, le système d'accoudoir **10** comprend par ailleurs un plateau **40** configuré pour être monté au montant **20,** et plus précisément à la base de montage **24** du montant **20.** Tel qu'illustré sur la figure **2****,** dans laquelle il est démonté, le plateau **40** présente la forme d'une plaque. Il est de préférence réalisé en matériau plastique. Le plateau **40** est plat. Il présente un bord avant **40a** et un bord arrière **40b.**

Une ouverture **42** est ménagée dans le plateau **40.** L'ouverture **42** est ménagée directement dans le plateau. Cette ouverture **42** définit un logement **44** configuré pour recevoir la base de montage **24** du montant **20.** Autrement dit, tel qu'illustré en figure **1****,** lorsque le plateau **40** est monté au montant **20,** la base de montage **24** s'étend à l'intérieur du logement **44.** Tel qu'illustré en figure **4****,** le logement **44** présente une forme similaire à la forme de la section de la base de montage **24** considérée dans le plan **P** perpendiculaire à la direction longitudinale **L** du montant **20.** Autrement dit, la section transversale de la base de montage **24,** considérée dans le plan **P** perpendiculaire à la direction longitudinale **L** du montant **20,** correspond à la forme du logement **44** du plateau **40.** Plus précisément, ce logement **44** présente également une forme oblongue tronquée longitudinalement. Le logement **44** présente une bordure intérieure **46** présentant notamment une portion de bordure intérieure courbe **47.**

Le logement **44** présente des dimensions transversales, considérées dans ledit plan **P,** qui sont légèrement supérieures aux dimensions de la section de la base de montage **24** considérée dans ledit plan **P,** de manière à permettre l'introduction de la base de montage dans ledit logement **44.** Le plateau **40** est ainsi monté coulissant par rapport à la base de montage **24** selon la direction longitudinale **L.**

Selon l'invention, lorsqu'il est monté au montant **20,** et notamment à la base de montage **24,** ledit plateau **40** est bloqué transversalement audit montant **20** par coopération de forme entre ledit logement **44** et ledit montant **20.** Plus précisément, le logement **44** est en coopération de forme avec la base de montage **24,** par quoi ledit plateau **40** est maintenu transversalement à la base de montage et à la direction longitudinale **L** du montant **20.**

Le logement **44** du plateau **40** et la base de montage **24** de l'accoudoir **12** ont des formes particulières correspondantes conformées pour coopérer entre elles. Lorsque le plateau **40** est monté à ladite base de montage **24,** ladite base de montage **24** est au moins en partie en contact avec la bordure intérieure **46** dudit logement.

Compte-tenu de cette coopération de forme, la base de montage **24** définit une pluralité de butées bloquant la translation du plateau **40** dans un plan transversal à la direction longitudinale **L** du montant **20,** ainsi que l'inclinaison et le basculement du plateau par rapport à ce plan. Dans cet exemple non limitatif, par coopération de forme, le plateau **40** est bloqué dans le plan **P** perpendiculaire à la direction longitudinale **L** de la base de montage **24,** qui est ici un plan horizontal, tel qu'on peut le voir en figures **1** et **4****.** Dès lors, des objets peuvent être posés sur le plateau sans risquer qu'ils ne tombent.

L'invention permet de s'affranchir de pièces de montage supplémentaires pour réaliser le montage du plateau **40** au montant et pour le maintenir transversalement à la direction longitudinale **L** du montant. En outre, le plateau **40** peut être monté au montant, et à la base de montage, sans outil.

Comme on peut le voir en figure **6****,** le plateau **40** présente une portion arrière **48** configurée pour venir en contact avec la face arrière **32** de la base de montage. Dans cet exemple non limitatif, la portion arrière **48** du plateau **40** comprend une première aile **50** et une deuxième aile **52** visibles en figure 6. Ces première et deuxième ailes **50,52** définissent ladite portion arrière **48** du plateau **40.** Les première et deuxième ailes **50,52** entourent partiellement la base de montage. Elles sont configurées pour venir en contact avec la face arrière **32** de la base de montage **24,** afin làencore d'empêcher le basculement du plateau **40** vers l'avant. Les première et deuxième ailes **50,52** définissent une portion de bordure arrière droite **49** pour le logement **44,** illustrée en figure **4****.**

La base de montage **24** comprend par ailleurs un premier élément de butée transversal **54** faisant saillie depuis un premier bord latéral **32a** de la face arrière **32** de la base de montage **24,** transversalement à la direction longitudinale **L** du montant **20.** La base de montage **24** comprend par ailleurs un deuxième élément de butée transversal **56** faisant saillie depuis un deuxième bord latéral **32b** de la face arrière **32** de la base de montage **24,** transversalement à la direction longitudinale **L** du montant **20.**

Tel qu'illustré en figure **6****,** la première aile **50** du plateau **40** est configurée pour venir en appui sur le premier élément de butée transversal **54,** tandis que la deuxième aile **52** est configurée pour venir en appui sur le deuxième élément de butée transversal **56,** de manière à bloquer le déplacement du plateau **40** selon ladite direction longitudinale **L** du montant, vers le bas. La coopération entre les ailes **50,52** et les premier et deuxième éléments de butée transversaux **54,56** permet donc de maintenir le plateau à une hauteur prédéterminée.

Comme illustré sur la vue de côté de la figure **7****,** les première et deuxième ailes **50,52** sont distantes l'une de l'autres, d'une distance **D.** Autrement dit, un espace **E** est définit entre les première et deuxième ailes, formant une entaille dans le plateau, qui débouche dans l'ouverture **42,** comme on peut le voir en figure **4****.** Cette distance **D** est supérieure à une plus grande largeur **d** de la tige mobile **22.** Un intérêt est de permettre de démonter le plateau **40** par rapport à la tige mobile **22.** Pour ce faire, tel qu'illustré en figure **8****,** le plateau **40** est déplacé en translation selon la direction longitudinale **L** du montant **20,** vers le haut, afin de l'amener en regard de la tige mobile **22.** Le plateau **40** peut alors être démonté en faisant passer la tige mobile **22** dans l'espace **E** défini entre les première et deuxième ailes **50,52.** Le plateau **40** est donc monté de manière amovible à la base de montage **24** et au montant **20.**

La figure **9** illustre un fauteuil **100** comprenant deux systèmes d'accoudoir **10** selon l'invention, disposés de part et d'autre de l'assise **102** du fauteuil. Dans cet exemple, le fauteuil **100** est un fauteuil médical. On constate que le système d'accoudoir **10** selon l'invention permet de maintenir le plateau **40** sensiblement horizontalement, à hauteur de l'assise **102** du fauteuil **100.**

Le fauteuil **100** comprend un châssis **104.** Les systèmes d'accoudoir **10** sont fixés au châssis **104** par l'intermédiaire de pièces de fixation **26.** Le plateau **40** forme un support permettant de poser divers objets tels qu'une télécommande, un téléphone portable ou des médicaments. Le plateau **40** peut en outre servir de support pour une tige porte-sérum portant par exemple une poche de perfusion. Le plateau **40** peut également supporter un système d'appel d'urgence.

La figure **10** est une vue en perspective d'un deuxième mode de réalisation d'un système d'accoudoir **10** selon l'invention. Dans ce deuxième mode de réalisation, le plateau **40** est de taille réduite et présente une portion de support **41** dans laquelle est ménagée une ouverture **43.** Cette ouverture **43** est configurée pour recevoir une tige porte-sérum **45** pour le montage de cette tige porte-sérum audit plateau **40.** Cette tige porte-sérum présente en son extrémité un crochet permettant de supporter une poche de perfusion, par exemple.

Cette tige porte-sérum **45** peut en outre être munie d'un bouton d'appel malade.

## Revendications

1. Système d'accoudoir (10) pour un fauteuil (100), ledit système comprenant :
- un accoudoir (12) ayant un montant (20) s'étendant selon une direction longitudinale (L) sensiblement verticale et un élément d'appui (14) s'étendant transversalement audit montant et sur lequel un utilisateur peut appuyer son coude ; et
- un plateau (40) comprenant une ouverture (42) traversant le plateau et définissant un logement (44) configuré pour recevoir ledit montant de l'accoudoir pour le montage dudit plateau audit montant, ledit plateau étant bloqué transversalement audit montant par coopération de forme entre ledit logement et ledit montant.

2. Système d'accoudoir selon la revendication **1,** dans lequel ledit montant (20) de l'accoudoir (12) comprend une base de montage (24) et une tige mobile (22) montée coulissante par rapport à ladite base de montage selon ladite direction longitudinale (L), ledit plateau (40) étant monté à ladite base de montage.

3. Système d'accoudoir selon la revendication **2,** dans lequel la section transversale de la base de montage (24), considérée dans un plan (P) perpendiculaire à la direction longitudinale (L) du montant (20), correspond à la forme du logement (44) du plateau (40) considérée dans ledit plan.

4. Système d'accoudoir selon la revendication **2 ou 3,** dans lequel ladite base de montage (24) présente une face arrière (32) s'étendant parallèlement à ladite direction longitudinale (L) et dans lequel ledit plateau (40) présente au moins une portion arrière (48) venant en contact avec ladite face arrière de la base de montage.

5. Système d'accoudoir selon la revendication **4,** dans lequel ladite portion arrière (48) du plateau (40) comprend une première aile (50) et une deuxième aile (52), ladite première aile venant en contact avec un premier bord latéral (32a) de ladite face arrière (32) de la base de montage (24) tandis que la deuxième aile vient en contact avec un second bord latéral (32b) de la face arrière de la base de montage, lesdites première et deuxième ailes étant distantes l'une de l'autre.

6. Système d'accoudoir selon la revendication **5,** dans lequel ladite tige mobile (22) présente au moins une largeur (d), la distance (D) entre les première et deuxième ailes (50,52) étant supérieure à ladite largeur.

7. Système d'accoudoir selon l'une quelconque des revendications **2 à 6,** dans lequel ladite base de montage (24) présente une face avant courbe (30) s'étendant selon ladite direction longitudinale (L), et dans lequel le logement (44) du plateau (40) comprend une portion de bordure intérieure courbe (47) coopérant avec ladite face avant de la base de montage.

8. Système d'accoudoir selon l'une quelconque des revendications **2 à 7,** dans lequel ladite base de montage (24) comprend une portion de crémaillère (34) comprenant une alternance de crans (35) et de creux (36), et dans lequel ladite tige mobile (22) comprend au moins un organe de blocage (38) configuré pour s'engager avec les creux de la portion de crémaillère pour bloquer le coulissement de ladite tige mobile par rapport à ladite base de montage.

9. Système d'accoudoir selon l'une quelconque des revendications **1 à 8,** dans lequel ledit logement (44) présente une forme oblongue tronquée longitudinalement.

10. Système d'accoudoir selon l'une quelconque des revendications **1 à 9,** dans lequel ledit plateau (44) est monté coulissant par rapport audit montant (20) de l'accoudoir (12), selon ladite direction longitudinale (L).

11. Système d'accoudoir selon la revendication **10,** dans lequel le montant (20) de l'accoudoir (12) comprend au moins un élément de butée transversal (54,56) sur lequel le plateau (40) est configuré pour venir en appui, afin de limiter le coulissement, vers le bas, du plateau par rapport audit montant (20) selon ladite direction longitudinale (40).

12. Système d'accoudoir selon l'une quelconque des revendications **1 à 11,** dans lequel ledit plateau (40) est configuré pour être monté au montant (20) de manière amovible.

13. Système d'accoudoir selon l'une quelconque des revendications **1 à 12,** comprenant en outre une tige porte-sérum (45) montée audit plateau (40).

14. Système d'accoudoir selon l'une quelconque des revendications **1 à 13,** comprenant en outre un système de communication muni d'au moins un élément choisi parmi un bouton d'appel d'urgence, un microphone, une caméra, et un haut-parleur.

15. Fauteuil (100), par exemple un fauteuil médical, comprenant au moins un système d'accoudoir (10) selon l'une quelconque des revendications 1 à 14.

## Patentansprüche

1. Armlehnensystem (10) für einen Sessel (100), das System umfassend:
- eine Armlehne (12), die einem Säule (20), die sich in einer im Wesentlichen vertikalen Längsrichtung (L) erstreckt, und ein Stützelement (14), das sich quer zu der Säule erstreckt und auf das ein Benutzer seinen Ellbogen stützen kann, aufweist; und
- eine Ablage (40), umfassend eine Öffnung (42), die die Ablage durchquert und eine Aufnahme (44) definiert, die konfiguriert ist, um die Säule der Armlehne zur Montage der Ablage an der Säule aufzunehmen, wobei die Platte durch Formschluss zwischen der Aufnahmen und der Säule quer zu der Säule blockiert ist.

2. Armlehnensystem nach Anspruch 1, wobei die Säule (20) der Armlehne (12) eine Montagebasis (24) und eine bewegliche Stange (22), die in Bezug auf die Montagebasis in der Längsrichtung (L) verschiebbar montiert ist, wobei die Ablage (40) an der Montagebasis montiert ist.

3. Armlehnensystem nach Anspruch 2, wobei der Querschnitt der Montagebasis (24), betrachtet in einer Ebene (P) senkrecht zu der Längsrichtung (L) der Säule (20), der Form der Aufnahme (44) der Ablage (40), betrachtet in der Ebene entspricht.

4. Armlehnensystem nach Anspruch 2 oder 3, wobei die Montagebasis (24) eine Rückseite (32) aufweist, die sich parallel zu der Längsrichtung (L) erstreckt, und wobei die Ablage (40) mindestens einen hinteren Abschnitt (48) aufweist, der mit Rückseite der Montagebasis in Kontakt kommt.

5. Armlehnensystem nach Anspruch 4, wobei der hintere Abschnitt (48) der Ablage (40) einen ersten Flügel (50) und einen zweiten Flügel (52) umfasst, wobei der erste Flügel mit einem ersten Seitenrand (32a) der Rückseite (32) der Montagebasis (24) in Kontakt kommt, während der zweite Flügel mit einem zweiten Seitenrand (32b) der Rückseite der Montagebasis in Kontakt kommt, wobei der erste und der zweite Flügel voneinander beabstandet sind.

6. Armlehnensystem nach Anspruch 5, wobei die bewegliche Stange (22) mindestens eine Breite (d) aufweist, wobei der Abstand (D) zwischen dem ersten und dem zweiten Flügel (50, 52) größer ist als die Breite.

7. Armlehnensystem nach einem der Ansprüche 2 bis 6, wobei die Montagebasis (24) eine gekrümmte Vorderseite (30) aufweist, die sich in der Längsrichtung (L) erstreckt, und wobei die Aufnahme (44) der Ablage (40) einen gekrümmten inneren Randabschnitt (47) umfasst, der mit der Vorderseite der Montagebasis zusammenwirkt.

8. Armlehnensystem nach einem der Ansprüche 2 bis 7, wobei die Montagebasis (24) einen Zahnstangenabschnitt (34) umfasst, umfassend abwechselnde Kerben (35) und Vertiefungen (36), und wobei die bewegliche Stange (22) mindestens ein Sperrelement (38) umfasst, das konfiguriert ist, um mit die Vertiefungen des Zahnstangenabschnitts einzugreifen, um das Gleiten der beweglichen Stange in Bezug auf die Montagebasis zu sperren.

9. Armlehnensystem nach einem der Ansprüche 1 bis 8, wobei die Aufnahme (44) eine längliche Form aufweist, die in Längsrichtung abgestumpft ist.

10. Armlehnensystem nach einem der Ansprüche 1 bis 9, wobei die Ablage (44) in Bezug auf die Säule (20) der Armlehne (12) in der Längsrichtung (L) verschiebbar montiert ist.

11. Armlehnensystem nach Anspruch 10, wobei die Säule (20) der Armlehne (12) mindestens ein quer befindliches Anschlagelement (54, 56) umfasst, an dem die Ablage (40) konfiguriert ist, um in Anlage zu kommen, um das Gleiten der Ablage in Bezug auf die Säule (20) in der Längsrichtung (40) zu begrenzen.

12. Armlehnensystem nach einem der Ansprüche 1 bis 11, wobei die Ablage (40) konfiguriert ist, um abnehmbar an der Säule (20) montiert zu sein.

13. Armlehnensystem nach einem der Ansprüche 1 bis 12, ferner umfassend eine Serumträgerstange (45), die an der Ablage (40) montiert ist.

14. Armlehnensystem nach einem der Ansprüche 1 bis 13, ferner umfassend ein Kommunikationssystem, das mit mindestens einem Element versehen ist, das ausgewählt ist aus einer Notruftaste, einem Mikrofon, einer Kamera und einem Lautsprecher.

15. Sessel (100), beispielsweise ein medizinischer Stuhl, umfassend mindestens ein Armlehnensystem (10) nach einem der Ansprüche 1 bis 14.

## Claims

1. An armrest system (10) for an armchair (100), said system comprising:
- an armrest (12) having an upright (20) extending in a substantially vertical longitudinal direction (L) and a support element (14) extending transversely to said upright and on which a user can rest his elbow; and
- a tray (40) comprising an opening (42) passing through the tray and defining a housing (44) configured to receive said armrest upright for mounting said tray to said upright, said tray being blocked transversely to said upright by shape cooperation between said housing and said upright.

2. The armrest system according to claim **1,** wherein said armrest (12) upright (20) comprises a mounting base (24) and a movable rod (22) slidably mounted with respect to said mounting base in said longitudinal direction (L), said tray (40) being mounted to said mounting base.

3. The armrest system according to claim **2,** wherein the cross-section of the mounting base (24), considered in a plane (P) perpendicular to the longitudinal direction (L) of the upright (20), corresponds to the shape of the housing (44) of the tray (40) considered in said plane.

4. The armrest system according to claim **2 or 3,** wherein said mounting base (24) has a rear face (32) extending parallel to said longitudinal direction (L) and wherein said tray (40) has at least one rear portion (48) coming into contact with said rear face of the mounting base.

5. The armrest system according to claim **4,** wherein said rear portion (48) of the tray (40) comprises a first wing (50) and a second wing (52), said first wing contacting a first side edge (32a) of said rear face (32) of the mounting base (24) while the second wing contacts a second side edge (32b) of the rear face of the mounting base, said first and second wings being spaced apart from one another.

6. The armrest system according to claim **5,** wherein said movable rod (22) has at least one width (d), the distance (D) between the first and second wings (50, 52) being greater than said width.

7. The armrest system according to any one of claims **2 to 6,** wherein said mounting base (24) has a curved front face (30) extending in said longitudinal direction (L), and wherein the housing (44) of the tray (40) comprises a curved inner border (47) cooperating with said front face of the mounting base.

8. The armrest system according to any one of claims **2 to 7,** wherein said mounting base (24) comprises a rack portion (34) comprising alternating notches (35) and recesses (36), and wherein said movable rod (22) comprises at least one locking member (38) configured to engage with the recesses of the rack portion to block sliding of said movable rod with respect to said mounting base.

9. The armrest system according to any one of claims **1 to 8,** wherein said housing (44) has a longitudinally truncated oblong shape.

10. The armrest system according to any one of claims **1 to 9,** wherein said tray (44) is slidably mounted with respect to said upright (20) of the armrest (12), in said longitudinal direction (L).

11. The armrest system according to claim **10,** wherein the upright (20) of the armrest (12) comprises at least one transverse stop element (54, 56) on which the tray (40) is configured to come to bear, in order to limit the sliding, downwards, of the tray with respect to said upright (20) in said longitudinal direction (40).

12. The armrest system according to any one of claims **1 to 11,** wherein said tray (40) is configured to be removably mounted to the upright (20).

13. The armrest system according to any one of claims **1 to 12,** further comprising an IV pole (45) mounted to said tray (40).

14. The armrest system according to any one of claims **1 to 13,** further comprising a communication system provided with at least one element selected from an emergency call button, a microphone, a camera, and a speaker.

15. An armchair (100), for example a medical armchair, comprising at least one armrest system (10) according to any one of claims 1 to 14.
